# EUROPÄISCHE PATENTSCHRIFT

(11) **EP 0 928 504 B1**
(45) Veröffentlichungstag und Bekanntmachung des Hinweises auf die Patenterteilung: **26.04.2000**
(21) Anmeldenummer: 97935449.5
(22) Anmeldetag: 18.07.1997
(51) Int. Cl.: H01R 4/24

(54) **KONTAKTORGAN MIT DOPPEL-SCHNEIDKLEMMANSCHLUSS**
CONTACT MEMBER WITH DOUBLE INSULATION-PIERCING DEVICE
ORGANE DE CONTACT PAR RACCORD A DOUBLE DISPOSITIF PERCE-ISOLANT

(30) Priorität: 27.09.1996 DE 19639911
(43) Veröffentlichungstag der Anmeldung: 14.07.1999
(73) Patentinhaber: Tyco Electronics Logistics AG, 9323 Steinach (CH)
(72) Erfinder: LIEBICH, Ernst, D-82269 Geltendorf (DE)
(74) Vertreter: Heinz-Schäfer, Marion
(86) Internationale Anmeldenummer: DE9701537
(87) Internationale Veröffentlichungsnummer: WO9813898

(56) Entgegenhaltungen:
- EP-A- 0 101 290
- DE-A- 4 302 043
- US-A- 5 399 098

## Beschreibung

Die Erfindung betrifft ein Kontaktorgan mit Doppel-Schneidklemmanschluß, nach dem Oberbegriff des Anspruchs 1.

Kontaktorgane werden zum abisolierfreien elektrischen Anschluß isolierter elektrischer Leiter häufig mit Schneidklemmanschlüssen versehen, die aus zwei zueinander parallelen und mit jeweils einem Schneidklemm-Kontaktschlitz versehenen Kontaktschenkeln und einem diese Kontaktschenkel miteinander verbindenden Mittelteil bestehen. Dabei bildet der Schneidklemmanschluß meistens einen im Querschnitt U-förmigen Bereich. Ein derartiges Kontaktorgan ist zum Beispiel aus der EP-A-0 101 290 bekannt.

Der Erfindung liegt die Aufgabe zugrunde, ein Kontaktorgan der eingangs genannten Art mit einer kompakten, für die Kontaktierung von Messerkontakten geeigneten Bauform zu schaffen.

Diese Aufgabe wird durch ein Kontaktorgan nach Anspruch 1ge löst. Bei einem derartigen Kontaktorgan ist das die Kontaktschenkel miteinander verbindende Mittelteil mit mindestens einer Ausnehmung für das Einstecken eines Messerkontaktes ausgebildet, so daß es außer seiner Funktion als Verbindungselement für die Kontaktschenkel gleichzeitig auch als Steckkontaktbereich für einen einsteckbaren Messerkontakt dient. Auf diese Weise läßt sich ein Kontaktorgan in äußerst kompakter Bauform mit Doppel-Schneidklemmanschluß und Steckkontaktbereich realisieren. Das erfindungsgemäße Kontaktorgan kann daher in Bauhöhe und Baulänge mit sehr geringen Einbaumaßen hergestellt werden und ist besonders vorteilhaft geeignet für die Kontaktierung von zum Schneidklemmanschluß senkrecht stehenden Messerkontakten, d. h. von senkrecht zur Ebene des Mittelteiles einsteckbaren Messerkontakten. Beim Stecken von Messerkontakten in Ausnehmungen des Mittelteiles weiten sich diese Ausnehmungen in Querrichtung, d. h. quer zu den freien Längsseiten des Mittelteiles, auf und erzeugen hierdurch die Kontaktkraft. Die Ausnehmungen des Mittelteiles sind mit ihrer Öffnungsweite und in ihrer Länge zweckmäßigerweise derart ausgebildet und der Geometrie von Messerkontakten angepaßt, daß die erforderliche Kontaktkraft zur Verfügung steht.

Beim erfindungsgemäßen Kontaktorgan ist die Ausnehmung schlitzförmig ausgebildet, wobei sie etwa parallel zu den freien Längsseiten des Mittelteiles, also quer zu den Kontaktschenkeln, verläuft. Eine derartige Ausnehmung kann dann unmittelbar den Kontaktbereich für einen flachen Messerkontakt bilden.

Weiterhin dient beim erfindungsgemäßen Kontaktorgan das Mittelteil als Steck-Kontaktbereich für runde oder rechteckige Kontaktstifte und die schlitzförmige Ausnehmung ist von einem runden oder rechteckigen der Geometrie eines Kontaktstiftes angepaßten Durchbruch als Kontaktbereich für den Kontaktstift durchsetzt.

Vorteilhafte weitere Ausgestaltungen des Gegenstandes des Anspruches 1 sind in den übrigen Unteransprüchen angegeben.

Die Erfindung wird im folgenden anhand von in der Zeichnung dargestellten Ausführungsbeispielen näher erläutert. Es zeigen in perspektivischen Darstellungen
Figur 1 ein Kontaktorgan mit Doppel-Schneidklemmanschluß mit Sicht auf die Unterseite
Figur 2 ein anderes Kontaktorgan mit Sicht auf eine Seite des Doppel-Schneidklemmanschlusses,
Figur 3 eine weitere Ausführungsform eines Kontaktorganes und
Figur 4 das Kontaktorgan nach Figur 3 mit Leitungs- und Messerkontakt-Anschluß.

Das Kontaktorgan 1, 1a und 1b ist von einem im Querschnitt U-förmigen, aus einem Blechteil in einem Stanz-Biegeverfahren hergestellten Teil mit einem Doppel-Schneidklemmanschluß 2 zum abisolierfreien elektrischen Anschluß eines isolierten elektrischen Leiters 28 gebildet. Der Doppel-Schneidklemmanschluß 2 besteht aus zwei zueinander parallelen Kontaktschenkeln 3, 4, die mit jeweils einem Schneidklemm-Kontaktschlitz 5, 6 versehen und hier an ihrer der offenen Einführseite der Schneidklemm-Kontaktschlitze gegenüberliegenden Seite über ein einen Boden des Kontaktorganes bildendes Mittelteil 7 miteinander verbunden sind. Die Schneidklemm-Kontaktschlitze 5, 6 sind hier z. B. in besonderer, aus der deutschen Offenlegungsschrift 41 08 133 bekannten Weise mit Schneidspitzen 8, Schneidkanten 9, Orientierungskanten 10, Verformungskanten 11 im Einführbereich und Klemmkanten 12 im Klemmbereich des Kontaktschlitzes ausgebildet und reichen bei dem Kontaktorgan 1 in Figur 1 z. B. über etwa zwei Drittel der Höhe der Kontaktschenkel 3, 4.

Das Mittelteil 7 des Kontaktorganes 1 ist hier mit zwei zueinander und zu den freien Längsseiten 13, 14 parallelen schlitzförmigen Ausnehmungen 15, 16 ausgebildet, welche sich in Längsrichtung des Mittelteiles, also quer zu den Kontaktschenkeln 3, 4, über die gesamte Länge des Mittelteiles hinaus und über die Abbiegungen der Kontaktschenkel 3, 4 sogar in diese hineinerstrecken. Etwa in der Mitte der Länge des Mittelteiles 7 sind die schlitzförmigen Ausnehmungen 15, 16 mit jeweils einem runden, diametral von den Ausnehmungen durchsetzten Durchbruch 17, 18 als Kontaktbereich für hier als runde Kontaktstifte ausgebildete Messerkontakte 19 versehen, wobei diese Durchbrüche dann der Geometrie der in das Mittelteil 7 einsteckbaren Messerkontakte angepaßt ist. Die Durchbrüche 17, 18 sind an der Steckseite, also an der Unterseite des Mittelteiles 7, zur Erleichterung der Einführung der Messerkontakte mit Einführungen 20 in Form von Einlauf radien oder Einlaufschrägen ausgebildet. Beim Stecken der Messerkontakte 19 in die Durchbrüche 17, 18 weiten sich diese und die Ausnehmungen 15, 16 in Querrichtung elastisch auf und erzeugen hierdurch die Kontaktkraft. Damit diese in erforderlichem Maße zur Verfügung steht, ist die Öffnungsweite der Durchbrüche 17, 18 sowie die Länge der schlitzförmigen Ausnehmungen 15, 16 entsprechend an die Dicke der Messerkontakte angepaßt.

Für den Fall, daß das Kontaktorgan 1 fest in einem Gehäuse fixiert werden soll, ist es zweckmäßig, wenn die Kontaktschenkel 3, 4 an zwei einander gegenüberliegenden Seitenkanten 21, 22 Vorsprünge 23 aufweisen, die in vorteilhafterweise eine tannenbaumartige Geometrie besitzen, welche bei dem dargestellten Ausführungsbeispiel umgekehrt ist, um die in Figur 1 von unten auf das Mittelteil 7 einwirkenden Steckkräfte aufzunehmen. Die Vorsprünge 23 sind im stabilen Bereich der Kontaktschenkel 3, 4 außerhalb der Schneidklemm-Kontaktschlitze 5, 6 sowie der Durchbrüche 17, 18 vorgesehen, um die Aufweitung der Schneidklemm-Kontaktschlitze 5, 6 bzw. der Kontaktöffnungen bildenden Durchbrüche 17, 18 nicht zu behindern.

Im Falle einer schwimmenden Fixierung des Kontaktorganes la in einem Gehäuse bietet sich die Möglichkeit, dies über federnde Schnapphaken 24 des Gehäuses zu realisieren, die das Kontaktorgan la entweder an dem den Boden bildenden Mittelteil 7 oder an den beiden Kontaktschenkeln 3, 4 umgreifen und festhalten (Figur 2).

Ferner ist es zur Fixierung eines Kontaktorganes in einem Gehäuse möglich, wie bei dem Kontaktorgan 1b in den Figuren 3 und 4, z. B. an den hinteren Seitenkanten 26, 27 der Kontaktschenkel 3, 4 seitlich abgebogene Befestigungslappen 25 vorzusehen, welche in z. B. federnde Rastelemente im Inneren des Gehäuses einschnappen. Diese Befestigungslappen sind bei dem Kontaktorgan 1b unmittelbar unterhalb des Schneidklemmbereiches der Kontaktschenkel 3, 4 angeordnet. Im übrigen entspricht das Kontaktorgan 1b nach den Figuren 3 und 4 in seinem grundsätzlichem Aufbau und der Funktion und Ausbildung des Mittelteiles 7 dem Kontaktorgan 1 in Figur 1, wobei sich das Kontaktorgan 1b lediglich dadurch von dem Kontaktorgan 1 unterscheidet, daß es anders als dieses lediglich eine Ausnehmung 15 für einen als runder Kontaktstift ausgebildeten Messerkontakt aufweist.

Bei den dargestellten Ausführungsformen ist das Kontaktorgan in seinem Mittelteil 7 mit Durchbrüchen für stiftförmige Messerkontakte ausgebildet. Es ist jedoch auch möglich, bei entsprechender Anpassung der Geometrie der Durchbrüche bzw. der schlitzförmigen Ausnehmungen selbst flache Messerkontakte in das Mittelteil einzustecken.

Ferner ist es in Abwandlung der dargestellten Ausführungsformen auch möglich, die Verbindung der Kontaktschenkel 3, 4 über das Mittelteil 7 seitlich, d. h. zum Beispiel an den Seitenkanten 21 oder 22 der Kontaktschenkel 3, 4 vorzusehen.

## Patentansprüche

1. Kontaktorgan (1) mit Doppel-Schneidklemmanschluß, der aus zwei zueinander parallelen und mit jeweils einem Schneidklemm-Kontaktschlitz (5, 6) versehenen Kontaktschenkeln (3, 4) und einem diese Kontaktschenkel (3, 4) miteinander verbindenden Mittelteil (7) besteht, das mit mindestens einer schlitzförmigen und etwa parallel zu den freien Längsseiten (13, 14) des Mittelteiles (7) verlaufenden Ausnehmung (15, 16) versehen ist, die zumindest in einem Kontaktbereich für einen in das Mittelteil (7) einsteckbaren Messerkontakt (19) der Geometrie dieses Messerkontaktes (19) angepaßt ist,
**dadurch gekennzeichnet,**
daß die Ausnehmung (15, 16) von einem runden oder rechteckigen der Geometrie eines Kontaktstiftes (19) angepaßten Durchbruch (17,18) als Kontaktbereich für den Kontaktstift durchsetzt ist.

2. Kontaktorgan nach Anspruch 1, **dadurch gekennzeichnet,** daß die Ausnehmung (15, 16) und/oder der Durchbruch (17, 18) an der Steckseite mit Einführungen (20) versehen ist.

3. Kontaktorgan nach einem der Ansprüche 2 oder 3, **dadurch gekennzeichnet,** daß sich die Ausnehmung (15, 16) über die gesamte Länge des Mittelteiles (7) hinaus in die Kontaktschenkel (3, 4) hineinerstreckt.

4. Kontaktorgan nach einem der Ansprüche 1 bis 3, **dadurch gekennzeichnet,** daß die Kontaktschenkel (3, 4) an ihrer der offenen Einführseite der Schneidklemm-Kontaktschlitze (5, 6) gegenüberliegenden Seite über das Mittelteil (7) miteinander verbunden sind.

5. Kontaktorgan nach einem der Ansprüche 1 bis 4, **dadurch gekennzeichnet,** daß das Mittelteil (7) mit zwei zueinander parallelen schlitzförmigen Ausnehmungen (15, 16) versehen ist, die etwa in der Mitte der Länge des Mittelteiles (7) mit jeweils einem Durchbruch (17, 18) für einen Messerkontakt (19) versehen sind.

6. Kontaktorgan nach einem der vorhergehenden Ansprüche, **dadurch gekennzeichnet,** daß die Kontaktschenkel (3, 4) an zwei einander gegenüberliegenden Seitenkanten (21, 22) Vorsprünge (23) zur Fixierung des Kontaktorganes (1) in einem Gehäuse aufweisen.

7. Kontaktorgan nach Anspruch 6, **dadurch gekennzeichnet,** daß die Vorsprünge (23) eine tannenbaumartige Geometrie besitzen.

8. Kontaktorgan nach Anspruch 6 oder 7, **dadurch gekennzeichnet,** daß die Vorsprünge (23) im Bereich außerhalb der Schneidklemm-Kontaktschlitze (5, 6) der Kontaktschenkel (3, 4) und der Durchbrüche (17,18) angeordnet sind.

## Claims

1. Contact member (1) with double insulation displacement terminal which comprises two contact limbs (3, 4), which are parallel to one another and are each provided with an insulation displacement terminal contact slot (5, 6), and a central part (7), which connects these two contact limbs (3, 4) to one another and is provided with at least one slot-like cutout (15, 16) which runs approximately parallel to the free longitudinal sides (13, 14) of the central part (7) and, at least in a contact area for a blade contact (19) which can be plugged into the central part (7), is adapted to the geometry of this blade contact (19), characterized in that the cutout (15, 16) has a round or rectangular aperture (17, 18), which is matched to the geometry of a contact pin (19), passing through it as the contact area for the contact pin.

2. Contact member Claim 1, characterized in that the cutout (15, 16) and/or the aperture (17, 18) is provided with lead-ins (20) on the plug-in side.

3. Contact member according to one of Claims 2 or 3, characterized in that the cutout (15, 16) extends beyond the entire length of the central part (7) into the contact limbs (3, 4).

4. Contact member according to one of Claims 1 to 3, characterized in that the contact limbs (3, 4) are connected to one another, via the central part (7), on their sides which are opposite to the open insertion side of the insulation displacement terminal contact slots (5, 6).

5. Contact member according to one of Claims 1 to 4, characterized in that the central part (7) is provided with two slot-like cutouts (15, 16) which are parallel to one another and are each provided with an aperture (17, 18) for a blade contact (19) approximately in the centre of the length of the central part (7).

6. Contact member according to one of the preceding claims, characterized in that the contact limbs (3, 4), on two side edges (21, 22) which face away from one another, have projections (23) for fixing the contact member (1) in a housing.

7. Contact member according to Claim 6, characterized in that projections (23) have a pine-tree-like geometry.

8. Contact member according to Claim 6 or 7, characterized in that the projections (23) are arranged in the area outside the insulation displacement terminal contact slots (5, 6) of the contact limbs (3, 4) and the apertures (17, 18).

## Revendications

1. Organe (1) de contact à double borne auto dénudante qui est constituée de deux branches (3, 4) de contact parallèles entre elles et munies respectivement d'une fente (5, 6) auto dénudante et d'une partie (7) médiane qui relie entre elles ces branches (3, 4) de contact et qui est munie d'au moins un évidement (15, 16) en forme de fente, s'étendant à peu près parallèlement aux grands côtés (13, 14) libre de la partie (7) médiane et qui, au moins dans une région de contact pour un contact (19) à couteau pouvant être enfiché dans la partie (7) médiane, est adapté à la géométrie de ce contact (19) à couteau,
caractérisé
en ce que l'évidement (15, 16) est traversé par un passage (17, 18) rond ou rectangulaire adapté à la géométrie d'une broche (19) de contact et servant de région de contact pour la broche de contact.

2. Organe de contact suivant la revendication 1,
caractérisé en ce que l'évidement (15, 16) et/ou le passage (17, 18) est muni d'entrées (20) sur le côté d'enfichage d'entrées.

3. Organe de contact suivant l'une des revendications 2 ou 3,
caractérisé en ce que l'évidement (15, 16) s'étend au-delà de toute la longueur de la partie (7) médiane dans les branches (3, 4) de contact.

4. Organe de contact suivant l'une des revendications 1 à 3,
caractérisé en ce que les branches (3, 4) de contact sont reliées entre elles sur leur côté opposé au côté d'introduction ouvert des fentes (5, 6) de contact auto dénudantes par l'intermédiaire de la partie (7) médiane.

5. Organe de contact suivant l'une des revendications 1 à 4,
caractérisé en ce que la partie (7) médiane est munie de deux évidements (15, 16) parallèles en forme de fentes, qui sont munis à peu près au milieu de la longueur de la partie (7) médiane respectivement d'un passage (17, 18) pour un contact (19) à couteau.

6. Organe de contact suivant l'une des revendications précédentes,
caractérisé en ce que les branches (3, 4) de contact comportent, sur deux arêtes (21, 22) latérales opposées, des saillies (23) d'immobilisation de l'organe (1) de contact dans un boîtier.

7. Organe de contact suivant la revendication 6,
caractérisé en ce que les saillies (23) possèdent une géométrie en forme de sapin.

8. Organe de contact suivant la revendication 6 ou 7,
caractérisé en ce que les saillies (23) sont disposées dans la région à l'extérieur des fentes (5, 6) de contact auto dénudantes des branches (3, 4) de contact et des passages (17, 18).
